# EUROPÄISCHE PATENTSCHRIFT

(11) **EP 0 824 964 B1**
(45) Veröffentlichungstag und Bekanntmachung des Hinweises auf die Patenterteilung: **27.03.2002**
(21) Anmeldenummer: 97112210.6
(22) Anmeldetag: 17.07.1997
(51) Int. Cl.: B02C 17/16

(54) **Rührwerksmühle**
Agitator mill
Broyeur agitateur

(30) Priorität: 14.08.1996 DE 19632757
(43) Veröffentlichungstag der Anmeldung: 25.02.1998
(73) Patentinhaber: DRAISWERKE GmbH, D-68305 Mannheim (DE)
(72) Erfinder: Stehr, Norbert, Dr., 67269 Grünstadt (DE)
(74) Vertreter: Rau, Manfred, Dr. Dipl.-Ing.

(56) Entgegenhaltungen:
- EP-A- 0 184 992
- EP-A- 0 439 826
- DE-A- 4 010 926
- FR-A- 2 409 089
- GB-A- 2 074 895
- US-A- 5 062 577

## Beschreibung

Die Erfindung betrifft eine Rührwerksmühle nach dem Oberbegriff des Anspruches 1.

Eine derartige Rührwerksmühle ist aus der DE 40 10 926 A1 bekannt. Bei dieser bekannten Rührwerksmühle sind die Begrenzungswände des Mahlraumes glattwandig, weisen also keine Rührwerkzeuge auf. Das Mahlgut fließt durch einen Mahlgut-Zuführraum, durch einen Übergangsbereich an den Überströmkanälen vorbei in den Außen-Mahlraum und durch den Umlenkraum in den Innen-Mahlraum. Die Mahlhilfskörper laufen im Kreis durch den Außen-Mahlraum, den Umlenkraum, den Innen-Mahlraum und die Überström-Kanäle zurück in den Außen-Mahlraum bzw. in den in diesen einmündenden Übergangsbereich. Das Mahlgut fließt vom Ende des Innen-Mahlraumes zur Trennvorrichtung. Die Mahlspalt-Weite, d. h. die radiale Weite des Mahlraumes, ist konstant. Hieraus ergibt sich, daß der Schergradient im Außen-Mahlraum größer ist als im Innen-Mahlraum. Dies führt wiederum dazu, daß er entweder im Innen-Mahlraum zu niedrig oder im Außen-Mahlraum zu hoch ist, was zu einer ungleichmäßigen Beanspruchung des Mahlgutes führt. (Der Schergradient ist definiert als Quotient aus Geschwindigkeit der rotierenden Oberfläche und der Spaltweite.) Die Mahlspalt-Weite ist darüber hinaus undefiniert. Diese bekannte Rührwerksmühle ist aufgrund des Fehlens von Rührwerkzeugen reinigungsfreundlich.

Der Erfindung liegt die Aufgabe zugrunde, die Rührwerksmühle der gattungsgemäßen Art so auszugestalten, daß Mahlen und Dispergieren überwiegend durch Schereffekte in der Weise erfolgt, daß die örtliche Beanspruchungsintensität des Mahlguts über den gesamten Mahlweg im wesentlichen konstant ist.

Diese Aufgabe wird erfindungsgemäß durch die Merkmale im Kennzeichnungsteil des Anspruches 1 gelöst. Durch die ringspaltartige Ausgestaltung von Außen-Mahlraum und Innen-Mahlraum wird das Mahlraum-Volumen reduziert, was zu einer Reduktion des Reinigungsaufwandes führt. Durch die glattwandige Ausgestaltung der zylindrischen Begrenzungswände von Außen-Mahlraum und Innen-Mahlraum wird eine Strömung erzeugt, in der die Mahlhilfskörper in Schichten relativ zueinander bewegt werden. Der Schergradient und damit die örtliche Beanspruchungsintensität, ist auf jeden Fall im Außen-Mahlraum einerseits und im Innen-Mahlraum andererseits über der jeweiligen Mahlraumhöhe konstant. Da die Innen-Mahlspaltweite kleiner ist als die Außen-Mahlspaltweite, kann der Schergradient im Außen-Mahlraum und im Innen-Mahlraum gleich groß gemacht werden; er ist dann über praktisch den gesamten Mahlweg konstant. Die genaue Dimensionierung der Innen-Mahlspaltweite im Verhältnis zur Außen-Mahlspaltweite ergibt sich aus der vorstehenden Definition für den Schergradienten.

In einigen Unteransprüchen sind Maßverhältnisse angegeben. Entsprechend der vorteilhaften Ausgestaltung nach Anspruch 3 und insbesondere nach Anspruch 4 kann der Umlenkraum als Puffervolumen für Mahlhilfskörper dienen. Der im Vergleich zum Querschnitt des Außen-Mahlraumes vergrößerte Querschnitt des Umlenkraumes erleichtert die Strömung des Mahlgutes und insbesondere der Mahlhilfskörper gegen die Zentrifugalkraft radial nach innen in den Innen-Mahlraum. Wenn gemäß Anspruch 5 im Übergangsbereich, in den die Überströmkanäle einmünden, gleichsam ein Rücksprung im Rührwerk ausgebildet ist, wird hierdurch ein der Verschleißminderung dienender Freiraum geschaffen.

Durch die Ausgestaltung nach Anspruch 9 wird erreicht, daß die Trennvorrichtung nicht in nennenswertem Maße zum Trennen von Mahlhilfskörpern einerseits und Mahlgut andererseits dient. Trotzdem wird der Begriff "Trenneinrichtung" verwendet, da er sich in der Fachsprache allgemein durchgesetzt hat. Die Trennung der Mahlhilfskörper vom Mahlgut erfolgt ganz wesentlich bereits vor der Trenneinrichtung.

Weitere Merkmale, Vorteile und Einzelheiten der Erfindung ergeben sich aus der nachfolgenden Beschreibung von Ausführungsbeispielen der Erfindung. Es zeigt
- Fig. 1: eine schematische Darstellung einer Rührwerksmühle in einer Seitenansicht,
- Fig. 2: einen Längsschnitt durch eine erste Ausführungsform eines Mahlbehälters der Rührwerksmühle,
- Fig. 3: einen Querschnitt durch den Mahlbehälter gemäß der Schnittlinie III-III in Fig. 2,
- Fig. 4: einen Längsschnitt durch eine zweite Ausführungsform eines Mahlbehälters der Rührwerksmühle,
- Fig. 5: einen Längsschnitt durch eine dritte Ausführungsform eines Mahlbehälters der Rührwerksmühle und
- Fig. 6: einen Längsschnitt durch eine vierte Ausführungsform des Mahlbehälters der Rührwerksmühle.

Die in Fig. 1 dargestellte Rührwerksmühle weist in üblicher Weise einen Ständer 1 auf, an dem ein zylindrischer Mahlbehälter 3 anbringbar ist. In dem Ständer 1 ist ein elektrischer Antriebsmotor 4 untergebracht, der mit einer Keilriemenscheibe 5 versehen ist, von der über Keilriemen 6 eine mit einer Antriebs-Welle 7 drehfest verbundene Keilriemenscheibe 8 drehend antreibbar ist.

Wie insbesondere aus Fig. 2 hervorgeht, besteht der Mahlbehälter 3 aus einer zylindrischen, einen Mahlraum 9 umgebenden Innenwand 10, die von einem im wesentlichen zylindrischen Außenmantel 11 umgeben ist. Der Innenzylinder 10 und der Außenmantel 11 begrenzen zwischen sich einen Kühlraum 12. Der untere Abschluß des Mahlraumes 9 ist durch eine kreisringförmige Bodenplatte 13 gebildet, die am Mahlbehälter mittels Schrauben 14 befestigt ist.

Der Mahlbehälter 3 weist einen oberen Ringflansch 15 auf, mittels dessen er an der Unterseite eines Traggehäuses 16 über Schrauben 17 befestigt ist, das am Ständer 1 der Rührwerksmühle befestigt ist. Der Mahlraum 9 ist mittels eines Deckels 18 verschlossen. Das Traggehäuse 16 weist ein mittleres Lager- und Dichtungsgehäuse 19 auf, das koaxial zur Mittel-Längs-Achse 20 des Mahlbehälters 3 angeordnet ist. Dieses Dichtungsgehäuse 19 wird von der ebenfalls koaxial zur Achse 20 verlaufenden Antriebs-Welle 7 durchsetzt, an der ein Rührwerk 21 angebracht ist. In den dem Mahlraum 9 benachbarten Bereich des Dichtungsgehäuses 19 mündet eine Mahlgut-Zuführleitung 22 ein.

An der kreisringförmigen Bodenplatte 13 ist ein in den Mahlraum 9 hineinragender, etwa topfförmig ausgebildeter, zylindrischer Innenstator 24 befestigt, der aus einem den Mahlraum 9 begrenzenden, zur Achse 20 koaxialen, zylindrischen Außenmantel 26 und einem ebenfalls zur Achse 20 koaxialen, zylindrischen Innenmantel 27 besteht. Außenmantel 26 und Innenmantel 27 begrenzen zwischen sich einen Kühlraum 28. Der Kühlraum 28 ist mit einem Kühlraum 29 in der Bodenplatte 13 verbunden, dem Kühlwasser über einen Kühlwasser-Zuführstutzen 30 zugeführt wird, das über einen Auslaßstutzen 30a abgeführt wird. Dem Kühlraum 12 des Mahlbehälters 3 wird Kühlwasser über einen Kühlwasser-Zuführstutzen 31 zugeführt, das über einen Kühlwasser-Abführstutzen 32 abgeführt wird.

An der oberen oberhalb des Mahlraums 9 befindlichen Stirnseite 33 des Innenstators 24 ist eine Mahlgut-Mahlhilfskörper-Trenneinrichtung 34 angeordnet, die mit einer Mahlgut-Ablaufleitung 35 verbunden ist. Zwischen der Trenneinrichtung 34 und der Ablaufleitung 35 ist ein Mahlgut-Sammeltrichter 36 vorgesehen. Die Ablaufleitung 35 ist im Bereich der Bodenplatte 13 mit einem Haltebügel 38 versehen, der mittels Schrauben 39 mit der Bodenplatte 13 bzw. dem fest mit dieser verbundenen Innenstator 24 lösbar verbunden ist. Die Trenneinrichtung 34 ist gegenüber der ringförmigen Stirnseite 33 des Innenstators 24 mittels einer Dichtung 40 abgedichtet und kann nach Lösen der Schrauben 39 zusammen mit der Ablaufleitung 35 und dem Sammeltrichter 36 aus dem Innenstator 24 nach unten herausgezogen werden. Die Trenneinrichtung 34 kann also aus dem Mahlraum 9 herausgezogen werden, ohne daß die in diesem befindlichen Mahlhilfskörper 41 aus dem Mahlraum entfernt werden müssen, da die Füllung des Mahlraums 9 mit diesen Mahlhilfskörpern 41 bei nicht angetriebenem Rührwerk 21 nicht bis zur Stirnseite 33 reicht.

Das Rührwerk 21 ist in seinem Grundaufbau topfförmig, d.h. es weist einen im wesentlichen ringzylindrischen Rotor 42 auf, der durch eine zylindrische Außenwand 43 und eine koaxial hierzu und koaxial zur Achse 20 angeordnete zylindrische Innenwand 44 gebildet ist. Zwischen der Außenwand 43 und der Innenwand 44 des Rotors 42 ist ein Kühlraum 45 ausgebildet. Der Rotor 42 ist an einem Rotor-Tragteil 46 angebracht, das mit der Welle 7 verbunden ist. Die Zu- und Abfuhr von Kühlwasser zum Kühlraum 45 erfolgt über in der Welle 7 und im Rotor-Tragteil 46 ausgebildete Kühlwasserkanäle 47, 48. Durch den glattwandigen Innenzylinder 10 des Mahlbehälters 3 und die glattwandige zylindrische Außenwand 43 des Rotors 42 einerseits und durch die zylindrische glattwandige Innenwand 44 des Rotors 42 und den zylindrischen glattwandigen Außenmantel 26 des Innenstators 24 andererseits wird der Mahlraum 9 in einen zylinderringförmigen Außen-Mahlraum 9' einerseits und einen zylinderringförmigen Innen-Mahlraum 9" andererseits unterteilt, die durch einen Umlenkraum 49 im Bereich der Bodenplatte 13 miteinander verbunden sind.

An den durch den Innenzylinder 10, die Außenwand 43, die Innenwand 44 und den Außenmantel 26 gebildeten Mahlraum-Begrenzungswänden sind keine in den Außen-Mahlraum 9' bzw. den Innen-Mahlraum 9" vorstehende Rührwerkzeuge angebracht. Das Mahlgut durchströmt den Mahlraum 9 entsprechend den Strömungsrichtungspfeilen 52 von der Mahlgut-Zuführleitung 22 kommend durch einen Mahlgut-Zuführraum 53 zwischen dem Rotor-Tragteil 46 einerseits und dem Deckel 18 und dem benachbarten Bereich der Innenwand 10 andererseits, den Außen-Mahlraum 9' nach unten, durch den Umlenkraum 49 radial nach innen und von dort durch den Innen-Mahlraum 9" nach oben bis zur Trenneinrichtung 34. Auf dem Wege durch den Außen-Mahlraum 9', den Umlenkraum 49 und den Innen-Mahlraum 9" wird das Mahlgut bei drehend angetriebenem Rührwerk 21 im Zusammenwirken mit den Mahlhilfskörpern 41 gemahlen. Das Mahlgut verläßt den Mahlraum 9 durch die Trenneinrichtung 34, von wo es durch die Mahlgut-Ablaufleitung 35 abfließt.

Wie aus Fig. 2 und 3 hervorgeht, besteht die zylindrische Trenneinrichtung 34 aus einem Stapel von Ringscheiben 54, zwischen denen jeweils ein Trennspalt 55 freigelassen ist, dessen Weite oft kleiner als der Durchmesser der kleinsten verwendeten Mahlhilfskörper 41 ist; die Weite kann aber auch größer sein, da die Abtrennung der Mahlhilfskörper 41 vor Erreichen der Trenneinrichtung 34 erfolgt. Dieser Stapel von Ringscheiben 54 ist stimseitig durch eine Abschlußplatte 56 abgeschlossen. Die Trenneinrichtung 34 ist in einer zylindrischen Ausnehmung 57 des Rotor-Tragteils 46 angeordnet. Zwischen der zylindrischen Wand 58 der Ausnehmung 57 und der Trenneinrichtung 34 sind an der Wand 58 langgestreckte im Querschnitt etwa dreieckförmige Mitnehmer 59 angebracht, die jeweils zwischen sich im Querschnitt etwa trichterförmige Einlaufbereiche 60 für Überströmkanäle 61 bilden. Eine derartige Ausgestaltung mit solchen Mitnehmern 59 ist aus der EP 0 439 826 B (entspr. US-PS 5 133 508) bekannt.

Die Überströmkanäle 61 befinden sich im Rotor-Tragteil 46 und zwar - wie Fig. 3 entnehmbar ist - im Übergangsbereich des Rotor-Tragteils 46 zum zylindrischen Rotor 42 und - in Richtung der Strömungsrichtungspfeile 52 gesehen - vor der Trenneinrichtung 34. Sie verbinden - bezogen auf die Strömungsrichtung entsprechend den Strömungsrichtungspfeilen 52 - das Ende des Innen-Mahlraums 9" mit dem Beginn des Außen-Mahlraums 9', also mit einem Übergangsbereich 62 des Mahlgut-Zuführraums 53, der in den Außen-Mahlraum 9' übergeht. Diese Einlaufbereiche 60 und die Überströmkanäle 61 verlaufen - bezogen auf die Drehrichtung 63 des Rührwerks 21 - radial von innen nach außen entgegen der Drehrichtung 63, so daß die im Innen-Mahlraum 9'' mit einer Zentrifugalbeschleunigung versehenen Mahlhilfskörper 41 durch die Einlaufbereiche 60 und die Überströmkanäle 61 abgeschleudert und damit wieder in den Mahlgut-Zuführraum 53 zurückgebracht werden. Wie aus Fig. 2 hervorgeht, überlappen die Mitnehmer 59 die Stirnseite 33 des Innenstators 24. Die Einlaufbereiche 60 sind nach unten zum Innen-Mahlraum 9" hin offen, so daß durch die Mitnehmer 59 im Einlaufbereich 60 gleichsam Förderschaufeln gebildet werden, die die Mahlhilfskörper 41 vor Erreichen der Trenneinrichtung 34 nach außen schleudern und wieder in den Übergangsbereich 62 zwischen Mahlgut-Zuführraum 53 und Außen-Mahlraum 9' zurücktransportieren.

Wie bereits oben angedeutet wurde, sind der Außen-Mahlraum 9' und der Innen-Mahlraum 9" als Mahlspalte ausgebildet; dies gilt für alle Ausführungsformen nach den Fig. 2 bis 6. Oberhalb des Übergangsbereiches 62 weist das Rotor-Tragteil 46 einen zylindrischen Abschnitt 65 auf, zwischen dem und dem zugewandten Bereich der Innenwand 10 des Mahlbehälters 3 ein ringzylindrischer Abschlußspalt 66 mit einer Spaltweite a gebildet ist.

Der ebenfalls ringzylindrische Übergangsbereich 62, der sich konzentrisch zur Achse 20 um die Überströmkanäle 61 herum erstreckt, hat eine - bezogen auf die Achse 20 - radiale Weite b. Der Außen-Mahlraum 9' ist ebenfalls ringzylindrisch ausgebildet und hat eine Außen-Mahlspalt-Weite c. Der Umlenkraum 49 weist eine Erstreckung d parallel zur Achse 20 auf. Durch geeignete Wahl dieser Erstreckung d wird der Umlenkraum 49 zu einem Pufferraum für Mahlhilfskörper 41.

Der ebenfalls ringspaltförmige Innen-Mahlraum 9" weist eine Innen-Mahlspalt-Weite e radial zur Achse 20 auf.

Für die Außen-Mahlspalt-Weite c gilt$\text{2,0mm ≤ c ≤ 10mm}$ und bevorzugt$\text{3,0 mm ≤ c ≤ 6, 0 mm,}$ wobei die Wahl der Außen-Mahlspalt-Weite c unter anderem durch die Größe der Mahlhilfskörper 41 bestimmt wird, deren Durchmesser f im Bereich von 0,2 bis 1,0 und im Grenzfall bis zu 2,0 mm beträgt. Die Abstimmung der Außen-Mahlspalt-Weite c im Hinblick auf die Größe bzw. den Durchmesser f der Mahlhilfskörper 41 erfolgt in der Weise, daß im spaltförmigen Außen-Mahlraum 9' und entsprechend dem spaltförmigen Innen-Mahlraum 9" die gewünschten Scherprozesse, d.h. die gewünschten Mahlwirkungen, eintreten, wobei von den glattwandigen Begrenzungswänden des Außen-Mahlraumes 9' und des Innen-Mahlraumes 9" die erforderlichen Mitnahmekräfte durch Adhäsion auf die Mahlhilfskörper 41 und das Mahlgut ausgeübt werden. In dem spaltartigen Außen-Mahlraum 9' und dem spaltartigen Innen-Mahlraum 9" werden zwischen der jeweils stehenden und der bewegten Begrenzungswand eine in der Regel laminare Strömung, ähnlich einer Couette-Strömung, erzeugt. Dies führt dazu, daß die Zerkleinerung bzw. Dispergierung des Mahlgutes vorzugsweise durch einen Schermechanismus erfolgt.

Für die Spaltweite a gilt
0,4c ≤ a ≤ 0,8c.
Die Spaltweite a des Abschlußspaltes 66 sollte immer kleiner sein als die Außen-Mahlspalt-Weite c, damit die Mahlhilfskörper 41 keinesfalls in den oberen Bereich des Mahlgut-Zuführraumes 53 gelangen, sondern auf jeden Fall in den Außen-Mahlraum 9' eintreten. In dem Abschlußspalt 66 ist aufgrund seiner im Vergleich zur Außen-Mahlspaltweite c kleineren Spaltweite a die Scherung größer als im Außen-Mahlraum 9', so daß im Abschlußspalt 66 der örtliche Schergradient höher ist als im Außen-Mahlraum 9'. Da die Mahlhilfskörper 41 dem höheren Schergradienten entweichen wollen, strömen sie unterstützt durch die Mitnahmewirkung durch das einströmende Mahlgut zuverlässig in den Außen-Mahlraum 9'.

Für die Breite b des Übergangsbereiches 62 gilt im Vergleich zur Außen-Mahlspalt-Weite c
c ≤ b ≤ 3c
und bevorzugt
2c ≤ b ≤ 3c.
Wenn die radiale Breite b des Übergangsbereiches 62 größer ist als die Außen-Mahlspalt-Weite c, dann tritt in diesem Bereich eine erhebliche Minderung des Verschleisses an der Austrittskante 61a der Überströmkanäle 61 ein, da der Übergangsbereich 62 einen gewissen Freiraum für die Mahlhilfskörper 41 bildet. Außerdem wird der Aufprall der Mahlhilfskörper auf der Innenwand 10 gemildert.

Für die Innen-Mahlspalt-Weite e gilt im Vergleich zur Außen-Mahlspalt-Weite c
0,5c ≤ e < c.

Wenn der Schergradient im Außen-Mahlraum 9' und dem Innen-Mahlraum 9" gleich groß sein soll, dann muß e < c sein.

Für die Erstreckung d des Umlenkraumes 49 gilt in Bezug auf die Außen-Mahlspalt-Weite c
c < d ≤ 3c
und bevorzugt
2c ≤ d ≤ 3c.

Je größer d im vorgegebenen Rahmen ist, um so größer ist das im Umlenkraum 49 gebildete Puffervolumen für Mahlhilfskörper und um so leichter strömen das Mahlgut und insbesondere die Mahlhilfskörper 41 gegen die Zentrifugalkraft radial nach innen zum Innen-Mahlraum 9" hin. Je kleiner d im vorgegebenen Rahmen ist, um so stärker ist auch die Mahlwirkung in diesem Bereich.

Für den Durchmesser f der Mahlhilfskörper 41 gilt
2f ≤ c ≤ 10f
und bevorzugt
3f ≤ c ≤ 6f.

Fig. 2 und 3 zeigt eine Ausführungsform, für die gilt
a = 0,8c
b=c=e
und
d = 2c.

Demgegenüber gilt für die Ausführungsform nach Fig. 4
a = 0,5c,
b=3c,
c=d
und
e = 0,7c.

Bei der Ausführungsform nach Fig. 5 gilt
a = 0,5c
b=3c
d = 2,5c
und
e = 0,7c.

Bei der Ausführungsform nach Fig. 6 ist der Innenstator 24' unter entsprechender axialer Verkürzung der Trennvorrichtung 34' weiter hochgezogen, so daß der Innenstator 24' im Bereich seiner Stirnseite 33 die Überströmkanäle 61' teilweise in Richtung der Achse 20 überdeckt. Der Einlaufbereich 60' ist in Richtung der Achse 20 entsprechend verkürzt. Hier gilt
a = 0,5c,
b=3c,
d = 2,5c
und
e = 0,7c.

## Patentansprüche

1. Rührwerksmühle zum Behandeln von fließfähigem Mahlgut, mit einem mit einer Wand (10) einen weitgehend geschlossenen Mahlraum (9) begrenzenden Mahlbehälter (3) und einem drehantreibbar in diesem angeordneten, relativ zu einer gemeinsamen Mittel-Längs-Achse (20) topfförmig ausgebildeten Rührwerk (21) mit einem ringzylindrischen Rotor (42) innerhalb dessen ein mit dem Mahlbehälter (3) fest verbundener Innenstator (24) angeordnet ist, wobei zwischen der Wand (10) des Mahlbehälters (3) und einer Außenwand (43) des Rotors (42) ein ringzylindrischer Außen-Mahlraum (9') und zwischen einer Innenwand (44) des Rotors (42) und einem Außenmantel (26) des Innenstators (24) ein koaxial innerhalb des Außen-Mahlraums (9') angeordneter und mit diesem über eine Umlenkraum (49) verbundener ringzylindrischer Innen-Mahlraum (9") ausgebildet ist, wobei der Außen-Mahlraum (9'), der Umlenkraum (49) und der Innen-Mahlraum (9") den teilweise mit Mahlhilfskörpern (41) gefüllten Mahlraum (9) bilden, wobei ein dem Außen-Mahlraum (9') vorgeordneter und in diesen in Strömungsrichtung (52) des Mahlgutes einmündender Mahlgut-Zuführraum (53) und eine dem Innen-Mahlraum (9") in Strömungsrichtung (52) des Mahlgutes nachgeordnete Trenneinrichtung (34, 34') zum Durchtritt des Mahlguts auf derselben Seite des Mahlbehälters (3) angeordnet sind, wobei im Rührwerk (21) Überströmkanäle (61, 61') zur Rückführung der Mahlhilfskörper (41) aus dem Bereich der Trenneinrichtung (34, 34') in den Bereich des Mahlgut-Zuführraums (53) vorgesehen sind, die das Ende des Innen-Mahlraumes (9") mit dem Beginn des Außen-Mahlraumes (9') verbinden und - bezogen auf die Strömungsrichtung (52) des Mahlgutes - der Trenneinrichtung (34, 34') vorgeordnet sind, wobei der Außen-Mahlraum (9') ringförmig mit einer Außen-Mahlspalt-Weite c und der Innen-Mahlraum (9") ringförmig mit einer Innen-Mahlspalt-Weite e ausgebildet sind und wobei die Wand (10) des Mahlbehälters (3), die Außenwand (43) des Rotors (42), die Innenwand (44) des Rotors (42) und der Außenmantel (26) des Innenstators (24) glattwandig, frei von Rührwerkzeugen ausgebildet sind,
**dadurch gekennzeichnet, daß** für die Außen-Mahlspalt-Weite c des ringspaltförmig ausgebildeten Außen-Mahlraums (9') gilt
2,0 mm ≤ c ≤ 10,0 mm und daß für die Innen-Mahlspalt-Weite e des ringspaltförmig ausgebildeten Innen-Mahlraums (9'') in Bezug auf die Außen-Mahlspalt-Weite c gilt 0,5c ≤ e < c.

2. Rührwerksmühle nach Anspruch 1, **dadurch gekennzeichnet, daß** für die Außen-Mahlspalt-Weite c gilt
3,0 mm ≤ c ≤ 6,0 mm.

3. Rührwerksmühle nach Anspruch 1 oder 2, **dadurch gekennzeichnet, daß** der Umlenkraum (49) eine Erstreckung d parallel zur Achse (20) hat, wofür in Bezug auf die Außen-Mahlspalt-Weite c gilt
c ≤ d ≤ 3c.

4. Rührwerksmühle nach Anspruch 3, **dadurch gekennzeichnet, daß** der Umlenkraum (49) eine Erstreckung d parallel zur Achse (20) hat, wofür in Bezug auf die Außen-Mahlspalt-Weite c gilt
2c ≤ d ≤ 3c.

5. Rührwerksmühle nach einem der Ansprüche 1 bis 4, **dadurch gekennzeichnet, daß** die Überströmkanäle (61, 61') in einen Übergangsbereich (62) des Mahlgut-Zuführraumes (53) am Übergang zum Außen-Mahlraum (9') einmünden, wobei für eine Breite b des Übergangsbereiches (62) in Bezug auf die Außen-Mahlspalt-Weite c gilt
c ≤ b ≤ 3c.

6. Rührwerksmühle nach einem der Ansprüche 1 bis 5, **dadurch gekennzeichnet, daß** das Rührwerk (21) einen - bezogen auf die Strömungsrichtung (52) des Mahlgutes - vor den Überströmkanälen (61, 61') angeordneten, mit der Innenwand (10) des Mahlbehälters (3) einen Abschlußspalt (66) begrenzenden zylindrischen Abschnitt (65) aufweist, für dessen Spaltweite a in Bezug auf die Außen-Mahlspalt-Weite c gilt
0,4c ≤ a ≤ 0,8c.

7. Rührwerksmühle nach einem der Ansprüche 1 bis 6, **dadurch gekennzeichnet, daß** die Mahlhilfskörper (41) einen Durchmesser f haben, für den in Bezug auf die Außen-Mahlspalt-Weite c gilt
2f ≤ c ≤ 10f.

8. Rührwerksmühle nach Anspruch 7, **dadurch gekennzeichnet, daß** für den Durchmesser f der Mahlhilfskörper (41) in Bezug auf die Außen-Mahlspalt-Weite c gilt
3f ≤ c ≤ 6f.

9. Rührwerksmühle nach einem der Ansprüche 1 bis 8, **dadurch gekennzeichnet, daß** die Überströmkanäle (61, 61') radial zur Mittel-Längs-Achse (20) verlaufen.

## Claims

1. An agitator mill for the treatment of free flowing grinding stock, comprising a grinding receptacle (3), a wall (10) of which defines a substantially closed grinding chamber (9); and an agitator unit (21), which is disposed rotatingly drivably in the grinding receptacle (3) and is cup-shaped relative to a common central longitudinal axis (20) and which comprises an annular cylindrical rotor (42), within which an interior stator (24) is disposed, tightly joined to the grinding receptacle (3); an annular cylindrical exterior grinding chamber (9') being formed between the wall (10) of the grinding receptacle (3) and an outer wall (43) of the rotor (42), and an annular cylindrical interior grinding chamber (9"), which is disposed coaxially within the exterior grinding chamber (9') and is connected with the latter by way of a deflection chamber (49), being formed between an inner wall (44) of the rotor (42) and an outer jacket (26) of the interior stator (24); the exterior grinding chamber (9'), the deflection chamber (49) and the interior grinding chamber (9") constituting the grinding chamber (9) partially filled with auxiliary grinding bodies (41); a grinding-stock supply chamber (53), which is disposed upstream of the exterior grinding chamber (9') and opens into the latter in the direction of flow (52) of the grinding stock, and a separating device (34, 34'), which is disposed downstream of the interior grinding chamber (9") in the direction of flow (52) of the grinding stock, being disposed on the same side of the grinding receptacle (3) for the grinding stock to pass through; and bypasses (61, 61') being provided in the agitator unit (21) for the return of the auxiliary grinding bodies (41) from the vicinity of the separating device (34, 34') into the vicinity of grinding-stock supply chamber (53), the bypasses (61, 61') connecting the end of the interior grinding chamber (9") with the beginning of the exterior grinding chamber (9') and - related to the direction of flow (52) of the grinding stock - being disposed upstream of the separating device (34, 34'), wherein the exterior grinding chamber (9') has the shape of a ring with an exterior-grinding-gap width c, and wherein the interior grinding chamber (9") has the shape of a ring with an interior-grinding-gap width e, and wherein the interior wall (10) of the grinding receptacle (3), the outer wall (43) of the rotor (42), the inner wall (44) of the rotor (42) and the outer jacket (26) of the interior stator (24) are smooth, free from agitator elements,
**characterized in that** 2.0 mm ≤ c ≤ 10.0 mm applies to the exterior-grinding-gap width c of the annular gap shaped exterior grinding chamber (9') and that 0.5c ≤ e < c applies to the interior-grinding-gap width e of the annular gap shaped interior grinding chamber (9").

2. An agitator mill according to claim 1, **characterized in that**
3.0 mm ≤ c ≤ 6.0 mm
applies to the exterior-grinding-gap width c.

3. An agitator mill according to one of claims 1 or 2, **characterized in that**
c < d ≤ 3c
applies in relation to the exterior-grinding-gap width c.

4. An agitator mill according to claim 3, **characterized in that** the deflection chamber (49) has an extension d parallel to the axis (20), to which
2c ≤ d ≤ 3c
applies in relation to the exterior-grinding-gap width c.

5. An agitator mill according to one of claims 1 to 4, **characterized in that** the bypasses (61, 61') open into a transition portion (62) of the grinding-stock supply chamber (53) where it passes into the exterior grinding chamber (9'),
c ≤ b ≤ 3c
applying to a width b of the transition portion (62) in relation of the exterior-grinding-gap width c.

6. An agitator mill according to one of claims 1 to 5, **characterized in that** the agitator unit (21) comprises a cylindrical section (65), which - related to the direction of flow (52) of the grinding stock - is disposed before the bypasses (61, 61') and cooperates with the interior wall (10) of the grinding receptacle (3) to define a closing gap (66),
0.4c ≤ a ≤ 0.8c
applying to the gap width a of the cylindrical section (65) in relation to the exterior-grinding-gap width c.

7. An agitator mill according to one of claims 1 to 6, **characterized in that** the auxiliary grinding bodies (41) have a diameter f, to which
2f ≤ c ≤ 10f
applies in relation to the exterior-grinding-gap width c.

8. An agitator mill according to claim 7, **characterized in that**
3f ≤ c ≤ 6f
applies to the diameter f of the auxiliary grinding bodies (41) in relation to the exterior-grinding-gap width c.

9. An agitator mill according to on e of claims 1 to 8, **characterized in that** the bypasses (61, 61') are disposed radially with the central longitudinal axis (20).

## Revendications

1. Broyeur agitateur pour le traitement de matière à broyer coulante comprenant un conteneur de broyage (3) limitant un espace de broyage (9) fermé dans une large mesure par une paroi (10) et un agitateur (21) disposé dans celui-ci de manière rotative, conformé comme un pot par rapport à un axe longitudinal central (20) commun avec un rotor (42) cylindrique annulaire dans lequel est disposé un stator intérieur (24) relié fixement avec le conteneur de broyage (3), dans lequel un espace de broyage extérieur (9') cylindrique annulaire est conformé entre la paroi (10) du conteneur de broyage (3) et une paroi extérieure (43) du rotor (42), et un espace de broyage intérieur (9") cylindrique annulaire, disposé de manière coaxiale à l'intérieur de l'espace de broyage extérieur (9') et relié à celui-ci par un espace de déviation (49), est conformé entre une paroi intérieure (44) du rotor (42) et une enveloppe extérieure (26) du stator intérieur (44), dans lequel l'espace de broyage extérieur (9'), l'espace de déviation (49) et l'espace de broyage intérieur (9") forment l'espace de broyage (9) partiellement rempli de corps auxiliaires de broyage (41), dans lequel un espace d'amenée (53) de la matière à broyer placé avant l'espace de broyage extérieur (9') et débouchant dans celui-ci dans le sens d'écoulement (52) de la matière à broyer et un dispositif de séparation (34, 34') placé après l'espace de broyage intérieur (9") dans le sens d'écoulement (52) de la matière à broyer pour le passage de la matière à broyer sont disposés sur le même côté du conteneur de broyage (3), dans lequel il est prévu des canaux de trop-plein (61, 61') dans l'agitateur (21) pour le retour des corps auxiliaires de broyage (41) de la région du dispositif de séparation (34, 34') dans la région de l'espace d'amenée (53) de la matière à broyer, lesquels relient l'extrémité de l'espace de broyage intérieur (9") au début de l'espace de broyage extérieur (9') et sont disposés - par rapport au sens d'écoulement (52) de la matière à broyer - avant le dispositif de séparation (34, 34'), dans lequel l'espace de broyage extérieur (9') et l'espace de broyage intérieur (9") sont conformés respectivement en forme d'anneau avec une largeur c de fente de broyage extérieure et une largeur e de fente de broyage intérieure, et dans lequel la paroi (10) du conteneur de broyage (3), la paroi extérieure (43) du rotor (42), la paroi intérieure (44) du rotor (42) et l'enveloppe extérieure (26) du stator intérieur (24) sont conformées de manière lisse, libre d'outils agitateurs,
**caractérisé en ce que** la largeur c de la fente de broyage extérieure de l'espace de broyage extérieur (9') en forme de fente annulaire doit avoir comme dimension 2,0 mm ≤ c ≤ 10,0 mm et **en ce que** la largeur e de la fente de broyage intérieure de l'espace de broyage intérieur (9") en forme de fente annulaire par rapport à la largeur c de la fente de broyage extérieur doit avoir comme dimension 0,5c ≤ e ≤ c.

2. Broyeur agitateur selon la revendication 1, **caractérisé en ce que** la largeur c de la fente de broyage extérieure doit avoir comme dimension 3,0 mm ≤ c ≤ 6,0 mm.

3. Broyeur agitateur selon la revendication 1 ou 2, **caractérisé en ce que** l'espace de déviation (49) a une étendue d parallèle à l'axe (20) qui, par rapport à la largeur c de la fente de broyage extérieure, doit avoir comme dimension c ≤ d ≤ 3c.

4. Broyeur agitateur selon la revendication 3, **caractérisé en ce que** l'espace de déviation (49) a une étendue d parallèle à l'axe (20) qui, par rapport à la largeur c de la fente de broyage extérieure, doit avoir comme dimension 2c ≤ d ≤ 3c.

5. Broyeur agitateur selon une des revendications 1 à 4, **caractérisé en ce que** les canaux de trop-plein (61, 61') débouchent dans une zone de passage (62) de l'espace d'amenée (53) de la matière à broyer au niveau du passage à l'espace de broyage extérieur (9'), une largeur b de la zone de passage (62) par rapport à la largeur c de la fente de broyage extérieure devant avoir comme dimension c ≤ b ≤ 3c.

6. Broyeur agitateur selon une des revendications 1 à 5, **caractérisé en ce que** l'agitateur (21) présente une section (65) cylindrique disposée - par rapport au sens d'écoulement (52) de la matière à broyer - avant les canaux de trop-plein (61, 61'), limitant avec la paroi intérieure (10) du conteneur de broyage (3) une fente d'arrêt (66) dont la largeur a de fente par rapport à la largeur c de la fente de broyage extérieure doit avoir comme dimension 0,4c ≤ a ≤ 0,8c.

7. Broyeur agitateur selon une des revendications 1 à 5, **caractérisé en ce que** les corps auxiliaires de broyage (41) ont un diamètre f qui, par rapport à la largeur c de la fente de broyage extérieure, doit avoir comme dimension 2f ≤ c ≤ 10f.

8. Broyeur agitateur selon la revendication 7, **caractérisé en ce que** le diamètre f des corps auxiliaires de broyage (41), par rapport à la largeur c de la fente de broyage extérieure, doit avoir comme dimension 3f ≤ c ≤ 6f.

9. Broyeur agitateur selon une des revendications 1 à 8, **caractérisé en ce que** les canaux de trop-plein (61, 61') s'étendent radialement par rapport à l'axe longitudinal central (20).
